# FASCICULE DE BREVET EUROPEEN

(11) **EP 0 979 340 B1**
(45) Date de publication et mention de la délivrance du brevet: **12.12.2001**
(21) Numéro de dépôt: 98921543.9
(22) Date de dépôt: 16.04.1998
(51) Int. Cl.: E06B 9/58, E06B 9/82

(54) **DISPOSITIF DE GUIDAGE D'UNE PORTE A RIDEAU SOUPLE**
FÜHRUNGSVORRICHTUNG FÜR FLEXIBLES HUBTOR
DEVICE FOR GUIDING A DOOR WITH FLEXIBLE ROLLER SHUTTER

(30) Priorité: 23.04.1997 FR 9705305
(43) Date de publication de la demande: 16.02.2000
(73) Titulaire: Simon, Bernard, 69300 Lyon (FR)
(72) Inventeur: Simon, Bernard, 69300 Lyon (FR)
(74) Mandataire: Schmitt, John
(86) Numéro de dépôt international: FR9800763
(87) Numéro de publication internationale: WO9848139

(56) Documents cités:
- EP-A- 0 398 791
- EP-A- 0 688 936
- DE-A- 3 743 366

## Description

La présente invention est relative à un dispositif de guidage d'un rideau souple comportant des traverses horizontales constituant le tablier d'une porte à rideau souple motorisée de manière à déplacer rapidement le tablier entre une position de fermeture et une position d'ouverture.

Le dispositif de guidage suivant la présente invention est plus particulièrement destiné aux portes dont le rideau souple soit s'enroule autour d'un tambour, soit s'empile par plis successifs dans un espace déterminé.

On connaît des portes à rideau souple qui comprennent deux supports métalliques verticaux et parallèles en forme de U ou de C pouvant être fixés soit directement dans un cadre en béton sur lequel est agencée la porte, soit par l'intermédiaire d'éléments élastiques disposés entre les montants verticaux du cadre en béton et les supports métalliques comme décrit dans la demande de brevet européen EP-0587586 A.

Chaque support métallique reçoit un chemin de guidage rectilignes permettant de guider les bords latéraux du rideau souple lors de ses déplacements entre une position de fermeture et une position d'ouverture.

Les chemins de guidage sont réalisés dans un profilé en U dans lequel est prévu une glissière permettant de guider les bords latéraux du rideau dans toutes les directions. En effet chaque chemin de guidage comporte une glissière présentant un profil interne sensiblement carré dont l'un des bords présente une fente ménagée sur toute la hauteur dudit chemin de guidage pour le passage du rideau.

Les chemins de guidage sont réalisés en une matière semi-élastique, de manière à permettre, lorsqu'une force de traction est exercée sur le rideau de dégager les bords latéraux du rideau des chemins de guidage.

Ce genre de porte à rideau souple comporte certains inconvénients en ce qui conceme l'impossibilité d'intervenir et de nettoyer les parois intemes des glissières prévus dans chaque chemin de guidage. En effet lorsque ces portes sont disposées dans des locaux pour le traitement de produits alimentaires, il est impératif de nettoyer entièrement la porte et plus particulièrement les chemins de guidage après chaque joumée de travail. La structure des chemins de guidage décrite précédemment ne permet pas cette intervention sans un démontage complet de la porte.

De plus, les chemins de guidage présentent une très faible résistance au choc, car le profil en matière semi-élastique est affaibli par la fente prévue sur toute sa hauteur.

Plus traditionnellement les glissières sont constituées d'un profil ouvert en U dont la largeur du fond est identique de haut en bas, solution mal adaptée au mode de fonctionnement de ces portes.

Ainsi, pour les portes à empilage d'un rideau souple ces glissières ont nécessité de loger, en situation de porte ouverte, un volume important de laies empilées, alors que le passage nécessaire et suffisant, en positon de fermeture, se limite à l'épaisseur du rideau.

De même, pour les portes à enroulement le rideau se déplace dans son plan vertical du fait de la modification de diamètre d'enroulement du rideau suivant la position ouverte ou fermée. Une largeur plus importante de la glissière dans sa partie haute est donc recommandée permettant la descente du rideau sans contrainte et sans frottement.

Le dispositif de guidage suivant la présente invention a pour but de remédier à ces inconvénients.

Le dispositif de guidage suivant l'invention comprend sur les montants verticaux et opposés d'une porte à rideau souple des sangles qui sont disposées l'une en face de l'autre pour constituer sur chaque montant une glissière de guidage des traverses horizontales, lesdites sangles étant tendus et fixées chacune entre deux points extrêmes solidaires du montant correspondant pour permettre à chaque sangle, sous la pression d'une force extérieure, de se déformer élastiquement et de revenir à sa position d'origine sans détérioration.

Le dispositif de guidage conforme à l'invention comporte sur chaque montant de la porte deux sangles présentant une partie inclinée pour conformer un espace de réception du rideau souple et une partie droite et verticale de manière que les sangles soient parallèles l'une par rapport à l'autre pour permettre le guidage dudit rideau lors de ses déplacements verticaux entre une position de fermeture et une position d'ouverture.

Le dispositif de guidage suivant la présente invention consiste en ce que chaque sangle présente entre un doigt de retenue et une butée, une partie inclinée pour constituer, avec l'autre sangle, un espace en forme de V prévu pour recevoir le déroulement du rideau souple, d'une porte à enroulement, lorsque ce dernier est retenu lors de sa descente par un obstacle.

Le dispositif de guidage suivant l'invention consiste en ce que chaque sangle présente entre un doigt de retenue et une butée une première partie inclinée et entre la butée et une autre butée médiane une seconde partie inclinée pour constituer, avec l'autre sangle, un espace à ouverture progressive afin de recevoir les plis du rideau souple d'une porte à empilage lors de sa fermeture.

Le dispositif de guidage suivant la présente invention comporte des sangles dont la largeur de chacune est dépendante de celle du rideau souple de la porte.

Le dispositif de guidage conforme à l'invention comporte des butées sur lesquelles viennent prendre appuis les sangles pour permettre de conformer le profil de chaque sangle sur toute sa hauteur.

Le dispositif de guidage suivant la présente invention présente entre deux sangles d'un montant de la porte et plus particulièrement dans la partie droite et verticale de ces dernières une distance d voisine de celle de l'épaisseur du rideau souple.

Le dispositif de guidage suivant la présente invention comporte des sangles qui sont susceptibles chacune, sous la pression d'une force extérieure, de se déformer élastiquement d'une part autour de son axe vertical et d'autre part perpendiculairement à son axe vertical, et de revenir dans sa position d'origine sans détérioration.

La présente invention concerne également une porte à rideau souple qui comprend des montants verticaux et opposés sur lesquels sont fixés des sangles disposées l'une en face de l'autre pour constituer sur chaque montant une glissière de guidage des traverses horizontales du rideau souple, lesdites sangles étant tendus et fixées chacune entre deux points extrêmes solidaires des montants pour permettre à chaque sangle, sous la pression d'une force extérieure, de se déformer élastiquement et de revenir à sa position d'origine sans détérioration.

La description qui va suivre en regard des dessins annexés, donnés à titre d'exemples non limitatifs, permettra de mieux comprendre l'invention, les caractéristique qu'elle présente et les avantages qu'elle est susceptible de procurer:

Figure 1 est une vue de face montrant une porte à rideau souple à enroulement suivant la présente invention.

Figure 2 est une vue en perspective illustrant un montant vertical de la porte de figure 1 pourvu du dispositif de guidage suivant la présente invention.

Figure 3 est une vue semblable à celle de figure 1, mais représentant le rideau souple de la porte gêné dans ses déplacements par un obstacle.

Figure 4 est une vue semblable à celle de figure 2, mais montrant le déroulement du rideau souple dans la partie supérieure du dispositif de guidage suivant l'invention lorsque ledit rideau se trouve bloqué dans sa descente par un obstacle.

Figure 5 est une vue de face illustrant une porte à rideau souple à empilage suivant la présente invention en position fermé.

Figure 6 est une vue en perspective montrant un montant de la porte de figure 5 muni du dispositif de guidage suivant l'invention en position fermé.

Figure 7 est une vue de face représentant la porte de figure 5 en position ouverte.

Figure 8 est une vue en perspective montrant un montant de la porte de figure 7 muni du dispositif de guidage suivant l'invention en position ouverte.

On a représenté en figures 1 et 2 une porte 1 comportant deux montants latéraux 2 et 3 qui sont généralement fixés contre les parois verticales d'une ouverture à obstruer. Les montants opposées et verticaux 2 et 3 sont reliés entre eux dans la partie supérieure de la porte 1 par un tambour d'enroulement 4 d'un rideau souple 5.

Les montants 2 et 3 sont solidaires d'un dispositif de guidage 6 du rideau souple 5 lors de ses déplacements entre une position de fermeture et une position d'ouverture.

On note que le rideau souple comporte des fourreaux 5a dans lesquels sont introduits des traverses horizontales de renfort 5b dont les extrémités coopèrent avec les dispositifs de guidage 6 prévus sur chaque montants 2 et 3 (figure 2).

Chaque dispositif de guidage 6 comporte deux sangles 6a et 6b disposées l'une en face de l'autre pour constituer sur chaque montant 2 et 3 une glissière 6c de guidage du rideau 5 et de ses traverses 5b.

Par souci de clarté et de compréhension, on décrira uniquement le dispositif de guidage 6 prévu sur le montant 2 étant donné que l'autre agencé sur le montant 3 est identique.

Les sangles 6a et 6b du dispositif de guidage 6 présentent respectivement à l'une de leur extrémité une boucle 6d, 6e qui coopère chacune avec un point extrème formé par un doigt de retenu 6f, 6g solidaire du montant 2. Les doigts de retenu 6f et 6g sont disposés l'un en face de l'autre et à proximité du tambour 4 recevant le rideau 5 de la porte 1.

Dans la partie inférieure du montant 2 est prévu deux tendeurs 6h et 6i formant les autres points extrèmes du dispositif de guidage qui reçoivent respectivement l'extrémité opposée à celle des boucles 6f et 6g des sangles 6a et 6b. Les tendeurs 6h et 6i sont placés sur un même niveau et présentent par exemple un profil extérieur six pans pour permettre à l'aide d'une clef de tendre chaque sangle 6a et 6b entre deux points extrêmes constitués par les doigts 6f, 6g et les tendeurs 6h, 6i.

Entre les deux points extrêmes du dispositif de guidage 6 est prévu deux butées opposées 6j et 6k sur lesquelles viennent prendre appuis respectivement les sangles 6a et 6b.

Les butées 6j et 6k sont disposées d'une part décalées par rapport aux doigt 6f et 6g et d'autre part sur le même axe vertical que celui des tendeurs 6h et 6i. Cette configuration permet aux sangles 6a et 6b de présenter une partie inclinée pour conformer un espace de réception E du rideau souple 5 à proximité du tambour 4 dont on verra mieux plus loin la fonction.

Les sangles 6a et 6b présentent dans le prolongement de l'espace de réception E une partie droite et vertical de manière que lesdites sangles soient parallèles l'une par rapport à l'autre pour permettre le guidage du rideau souple 5 lors de ses déplacements verticaux entre une position de fermeture et une position d'ouverture.

Ainsi chaque sangle 6a et 6b présente respectivement une partie inclinée entre les doigts 6f, 6g et les butées 6d, 6k pour constituer l'espace E qui affecte plus particulièrement une forme de V.

En figures 3 et 4 on a montré le rideau souple 5 de la porte à enroulement 1 qui rencontre lors de sa descente un obstacle 7. Dans ses conditions le rideau 5 continue à se dérouler et vient se réceptionner dans l'espace E du dispositif de guidage 6. Il suffit ensuite d'inverser la rotation du tambour 4 pour enrouler à nouveau le rideau 5.

On a représenté en figures 5 et 8 une porte à empilage 1' comportant deux montants latéraux 2' et 3' qui sont fixés contre les parois verticales d'une ouverture à obstruer.

Les montants opposées et verticaux 2' et 3' sont reliés entre eux dans la partie supérieure de la porte 1' par un tambour d'enroulement 4' et une barre transversale fixe 4'a sur laquelle est maintenu un rideau souple 5'.

Les montants 2' et 3' sont solidaires d'un dispositif de guidage 6 semblable à celui décrit précédemment pour la porte à enroulement 1. Le dispositif de guidage 6 comporte une glissière 6c qui permet de guider le rideau souple 5' lors de ses déplacements entre une position de fermeture et une position d'ouverture.

Le rideau souple 5' comporte des fourreaux 5'a pourvus d'ouvertures 5'c pour le passage de traverses horizontales de renfort 5'b. Le rideau souple 5' présente dans sa partie inférieure une autre traverse horizontale 5'd qui est reliée par des sangles de traction 5'e au tambour d'enroulement 4'. Les sangles 5'e sont guidées au niveau de chaque traverse horizontales de renfort 5'b par l'intermédiaire de passes sangles 5'f disposés dans les ouvertures 5'c des fourreaux 5'a. Il est également prévu des fourreaux 5'a sans ouverture et dans lesquels sont introduits d'autres traverses de renfort 5'b.

Le système d'entraînement du rideau 5' décrit ci-dessus permet à ce dernier lors de son ouverture de venir s'empiler dans la partie supérieure de la porte 1'.

Par souci de clarté et de compréhension, on décrira uniquement le dispositif de guidage 6 prévu sur le montant 2' étant donné que l'autre agencé sur le montant 3' est identique. De plus, on procédera principalement à la description des éléments nouveaux et complémentaires du dispositif de guidage 6 qui ne sont pas prévus pour la porte à enroulement 1.

Ainsi les sangles 6a et 6b muni de leurs boucles 6b et 6c sont fixées et tendues entre deux points extrèmes solidaires du montant 2', c'est à dire entre les doigts 6f, 6g et les tendeurs 6h, 6i.

Chaque sangle 6a et 6b vienne prendre appuie entre les doigts 6f, 6g et les tendeurs 6h, 6i sur une première butée haute 6j, 6k et sur une seconde butée médiane 6l, 6m.

Les sangles 6a, 6b présentent entre les doigts 6f, 6g et les butées 6j, 6k une première inclinaison qui se prolonge par une seconde inclinaison de pente différente entre les butées 6j, 6k et les butées médianes 6l, 6m.

cette configuration permet aux sangles 6a et 6b de délimiter un espace S à ouverture progressive afin de recevoir les plis du rideau souple 5' lors de son ouverture (figures 7 et 8).

Les sangles 6a et 6b présentent dans le prolongement de l'espace S une partie droite et verticale de manière que lesdites sangles soient parallèles l'une par rapport à l'autre pour permettre le guidage du rideau souple 5' lors de ses déplacements.

On constate que les dispositifs de guidage 6 solidaires des montants 2,2' et 3,3' des portes 1,1' sont accessibles sans démontage et facile à nettoyer lorsque ces portes sont destinées au milieu alimentaire.

De plus les dispositifs de guidage 6 prévus sur les portes 1 et 1' comportent des sangles 6a et 6b d'une largeur qui dépend de celle du rideau 5, 5' à déplacer.

Les dispositifs de guidage 6 présentent entre deux sangles 6a, 6b d'un montant de la porte et plus particulièrement dans la partie droite et verticale de ces dernières une distance d voisine de celle de l'épaisseur du rideau souple 5, 5'.

On note que les dispositif de guidage 6 comportent des sangles 6a, 6b qui sont susceptibles chacune, sous la pression d'une force extérieure, de se déformer élastiquement d'une part autour de son axe vertical et d'autre part perpendiculairement à son axe vertical, et de revenir dans sa position d'origine sans détérioration.

En effet, la relative déformation élastique des sangles 6a, 6b lors d'un blocage du rideau souple 5, 5' ou d'un choc latéral permet le dégondage des traverses horizontales sans rique de détérioration de ces dernières et des sangles.

En outre, le dispositif de guidage 6 permet de réduire les bruits de fonctionnement car il n'y a plus de contact métal contre métal comme cela existait dans les autres portes.

## Revendications

1. Dispositif de guidage d'un rideau souple (5, 5') comportant des traverses horizontales (5b, 5'b, 5'd) pour constituer le tablier d'une porte (1, 1'), **caractérisé en ce qu**'il comprend sur les montants verticaux et opposés (2, 3; 2',3') de la porte (1, 1') des sangles (6a, 6b) qui sont disposées l'une en face de l'autre pour constituer sur chaque montant une glissière de guidage (6c) du rideau souple (5, 5') et des traverses horizontales (5b, 5'b, 5'd), lesdites sangles étant tendus et fixées chacune entre deux points extrêmes (6f, 6h; 6g, 6i) solidaires des montants (2, 3; 2', 3') pour permettre à chaque sangle, sous la pression d'une force extérieure, de se déformer élastiquement et de revenir à sa position d'origine sans détérioration.

2. Dispositif de guidage suivant la revendication 1, **caractérisé en ce qu**'il comporte sur chaque montant (2, 3; 2', 3) de la porte (1, 1') deux sangles (6a, 6b) présentant une partie inclinée pour conformer un espace de réception (E, S) du rideau souple (5, 5') et une partie droite et verticale de manière que les sangles (6a, 6b) soient parallèles l'une par rapport à l'autre pour permettre le guidage dudit rideau lors de ses déplacements verticaux entre une position de fermeture et une position d'ouverture.

3. Dispositif de guidage suivant la revendication 2, **caractérisé en ce** chaque sangle (6a, 6b) présente entre un doigt de retenu (6f, 6g) et une butée (6j, 6k) une partie inclinée pour constituer, avec l'autre sangle, un espace (E) en forme de V prévu pour recevoir le déroulement du rideau souple (5), d'une porte à enroulement (1), lorsque ce dernier est retenu lors de sa descente par un obstacle (7).

4. Dispositif de guidage suivant la revendication 2, **caractérisé en ce que** chaque sangle (6a, 6b) présente entre un doigt de retenu (6f, 6g) et une butée (6j, 6k) une première partie inclinée et entre la butée (6j, 6k) et une autre butée médiane (6l, 6m) une seconde partie inclinée pour constituer, avec l'autre sangle, un espace (S) à ouverture progressive afin de recevoir les plis du rideau souple (5') d'une porte à empilage (1') lors de sa fermeture.

5. Dispositif de guidage suivant la revendication 1, **caractérisé en ce que** les sangles (6a, 6b) présentent une largeur qui est dépendante de celle du rideau souple (5, 5') de la porte (1, 1').

6. Dispositif de guidage suivant la revendication 1, **caractérisé en ce qu'il** comporte des butées (6j, 6k, 6l, 6m) sur lesquelles viennent prendre appuis les sangles (6a, 6b).

7. Dispositif de guidage suivant la revendication 2, **caractérisé en ce qu**'il présente entre deux sangles (6a) et (6b) et plus particulièrement dans la partie droite et verticale de ces demières une distance (d) voisine de celle de l'épaisseur du rideau souple (5, 5').

8. Dispositif de guidage suivant la revendication 1, **caractérisé en ce qu**'il comporte des sangles (6a, 6b) qui sont susceptibles chacune, sous la pression d'une force extérieure, de se déformer élastiquement d'une part autour de son axe vertical et d'autre part perpendiculairement à son axe vertical, et de revenir dans sa position d'origine sans détérioration.

9. Porte à rideau souple, **caractérisée en ce qu**'elle comprend des montants verticaux et opposés (2, 3; 2', 3') sur lesquels sont fixés des sangles (6a, 6b) disposées l'une en face de l'autre pour constituer sur chaque montant une glissière de guidage (6c) des traverses horizontales (5b, 5'b, 5'd) et du rideau souple (5, 5'), lesdites sangles étant tendus et fixées chacune entre deux points extrêmes (6j, 6h; 6g, 6i) solidaires des montants pour permettre à chaque sangle, sous la pression d'une force extérieure, de se déformer élastiquement et de revenir à sa position d'origine sans détérioration.

## Claims

1. Guidance device for a flexible curtain (5, 5') containing horizontal cross-pieces (5b, 5'b, 5'd) to form the panel of a door (1, 1'), **characterized in that** it comprises, on the vertical and opposite jambs (2, 3; 2', 3') of the door (1, 1'), straps (6a, 6b) which are arranged opposite each other to form a guideway (6c) on each jamb for the flexible curtain (5, 5') and horizontal cross-pieces (5b, 5'b, 5'd), with the said straps each being stretched and fixed between two end points (6f, 6h; 6g, 6i) built into the jambs (2, 3; 2', 3') to allow each strap, when subjected to an external force, to deform elastically and return undamaged to its original position.

2. Guidance device according to Claim 1, **characterized in that** it has on each jamb (2, 3; 2', 3) of the door (1, 1') two straps (6a, 6b) with a sloping part to provide accommodation space (E, S) for the flexible curtain (5, 5') and a straight vertical part so that the straps (6a, 6b) are parallel with each other to guide the said curtain in its vertical movements between a closed position and an open position.

3. Guidance device according to Claim 2, **characterized in that** each strap (6a, 6b) has, between a holding pin (6f, 6g) and a stop (6j, 6k), a sloping part to form, with the other strap, a V-shaped space (E) to accommodate the unwinding of the flexible curtain (5) of a roll-up door (1) when it is blocked in its descent by an obstacle (7).

4. Guidance device according to Claim 2, **characterized in that** each strap (6a, 6b) has, between a holding pin (6f, 6g) and a stop (6j, 6k), a first sloping part, and between the stop (6j, 6k) and another midway stop (61, 6m) a second sloping part to form, with the other strap, a graduated opening space (S) to accommodate the folds of the flexible curtain (5') of a concertina-style door (1'), when it is closed.

5. Guidance device according to Claim 1, **characterized in that** the straps (6a, 6b) have a width dependent on that of the flexible curtain (5, 5') of the door (1, 1').

6. Guidance device according to Claim 1, **characterized in that** it has stops (6j, 6k, 6l, 6m) against which the straps (6a, 6b) bear.

7. Guidance device according to Claim 2, **characterized in that** it has, between two straps (6a) and (6b), and especially in the straight vertical part of these, a distance (d) close to that of the thickness of the flexible curtain (5, 5').

8. Guidance device according to Claim 1, **characterized in that** it has straps (6a, 6b), each of which is able, when subjected to an external force, to deform elastically on the one hand around its vertical axis and on the other perpendicularly to its vertical axis, and to return undamaged to its original position.

9. Flexible curtain door, **characterized in that** it comprises vertical and opposite jambs (2, 3;, 2', 3') on which are fixed straps (6a, 6b) which are arranged opposite each other to form a guideway (6c) on each jamb for the horizontal cross-pieces (5b, 5'b, 5'd) and flexible curtain (5, 5'), with the said straps each being stretched and fixed between two end points (6f, 6h; 6g, 6i) built into the jambs to allow each strap, when subjected to an external force, to deform elastically and return undamaged to its original position.

## Patentansprüche

1. Führungsvorrichtung für einen flexiblen Vorhang (5, 5') mit horizontalen Querleisten (5b, 5'b, 5'd) zur Bildung des Rolladens eines Tores (1, 1'), **dadurch gekennzeichnet, daß** sie auf den vertikalen und gegenüberliegenden Holmen (2, 3; 2', 3') des Tores (1, 1') Riemen (6a, 6b) umfaßt, die einander gegenüber angeordnet sind, um auf jedem Holm eine Führungsschiene (6c) für den flexiblen Vorhang (5, 5') und die Querleisten (5b, 5'b, 5'd) zu bilden, wobei die Riemen jeweils zwischen zwei mit den Holmen (2, 3; 2', 3') kraftschlüssig verbundenen Endpunkten (6f, 6h; 6g, 6i) gespannt und befestigt sind, um es jedem Riemen zu ermöglichen, sich unter dem Druck einer äußeren Kraft elastisch zu deformieren und ohne Beschädigung in seine ursprüngliche Position zurückzukehren.

2. Führungsvorrichtung nach Anspruch 1, **dadurch gekennzeichnet, daß** sie auf jedem Holm (2, 3; 2', 3') des Tores (1, 1') zwei Riemen (6a, 6b) umfaßt, die einen geneigten Abschnitt aufweisen, um einen Aufnahmeraum (E, S) für den flexiblen Vorhangs (5, 5') zu bilden, und einen geraden und vertikalen Abschnitt, so daß die Riemen (6a, 6b) parallel zu einander sind, um die Führung des Vorhangs während seiner vertikalen Verschiebung zwischen einer Verschlußstellung und einer Öffnungsstellung zu ermöglichen.

3. Führungsvorrichtung nach Anspruch 2, **dadurch gekennzeichnet, daß** jeder Riemen (6a, 6b) zwischen einem Haltestift (6f, 6g) und einem Widerlager (6j, 6k) einen geneigten Abschnitt aufweist, um mit dem anderen Riemen einen V-förmigen Raum (E) zu bilden, der dafür vorgesehen ist, die Abwicklung des flexiblen Vorhangs (5) eines Rolltores (1) aufzunehmen, wenn der letztere während seines Herabgleitens durch ein Hindernis (7) festgehalten wird.

4. Führungsvorrichtung nach Anspruch 2, **dadurch gekennzeichnet, daß** jeder Riemen (6a, 6b) zwischen einem Haltestift (6f, 6g) und einem Anschlag (6j, 6k) einen ersten geneigten Abschnitt und zwischen dem Anschlag (6j, 6k) und einem weiteren mittleren Widerlager (6l, 6m) einen zweiten geneigten Abschnitt aufweist, um mit dem anderen Riemen einen Raum (S) mit zunehmender Öffnungsweite zu bilden, um die Falten des flexiblen Vorhangs (5') eines Falttores (1') während seines Schließens aufzunehmen.

5. Führungsvorrichtung nach Anspruch 1, **dadurch gekennzeichnet, daß** die Riemen (6a, 6b) eine Breite aufweisen, die von der des flexiblen Vorhangs (5, 5') des Tores (1, 1') abhängt.

6. Führungsvorrichtung nach Anspruch 1, **dadurch gekennzeichnet, daß** sie Widerlager (6j, 6k, 6l, 6m) umfaßt, auf denen die Riemen (6a, 6b) zur Anlage kommen.

7. Führungsvorrichtung nach Anspruch 2, **dadurch gekennzeichnet, daß** sie zwischen zwei Riemen (6a) und (6b) und insbesondere auf ihrem geraden und vertikalen Abschnitt der letzteren einen Abstand (d) ähnlich der Dicke des flexiblen Vorhangs (5, 5') aufweist.

8. Führungsvorrichtung nach Anspruch 1, **dadurch gekennzeichnet, daß** sie Riemen (6a, 6b) aufweist, die jeweils in der Lage sind, sich unter dem Druck einer äußeren Kraft einerseits um ihre vertikale Achse und andererseits senkrecht zu ihrer vertikalen Achse elastisch zu deformieren und ohne Beschädigung in ihre ursprüngliche Position zurückzukehren.

9. Tor mit flexiblem Vorhang, **dadurch gekennzeichnet, daß** es vertikale und gegenüberliegende Holme (2, 3; 2', 3') umfaßt, auf denen Riemen (6a, 6b) befestigt sind, die einander gegenüber angeordnet sind, um auf jedem Holm eine Führungsschiene (6c) für Querleisten (5b, 5'b, 5'd) und den flexiblen Vorhang (5, 5') zu bilden, wobei die Riemen jeweils zwischen zwei mit den Holmen kraftschlüssig verbundenen Endpunkten (6j, 6h; 6g, 6i) gespannt und befestigt sind, um es jedem Riemen zu ermöglichen, sich unter dem Druck einer äußeren Kraft elastisch zu deformieren und ohne Beschädigung in seine ursprüngliche Position zurückzukehren.
